# DEMANDE DE BREVET EUROPEEN

(11) **EP 0 119 118 A1**
(43) Date de publication de la demande: **19.09.1984**
(21) Numéro de dépôt: 84400279.0
(22) Date de dépôt: 10.02.1984
(51) Int. Cl.: E04F 11/02

(54) **Escalier modulaire**

(30) Priorité: 11.02.1983 FR 8302727
(71) Demandeur: ESCARMOR S.A., F-22440 Ploufragan (FR)
(72) Inventeur: Tenand, Bernard, F-22440 Ploufragan (FR)
(74) Mandataire: Martin, Jean-Jacques

(57) **Abrégé**

L'invention concerne un escalier modulaire. Un tel escalier est entièrement réalisé à partir de pièces élémentaires dont la structure permet leur assemblage. On y trouve notamment des limons droits 1 et 2, recevant des marches md, à mdₙ, des quartiers d'angle droit 22 et gauche 23 recevant les extrémités larges de marches mt₁ à mtₙ dont les extrémités étroites (1) sont encastrées dans un poteau support 26. Un jeu de gardes-corps 85, 95, et de poteaux intermédiaires 75 et 77 ainsi que de poteaux de liaison 90 complète l'ensemble.

L'invention s'applique à tous types d'escaliers que l'on peut composer en fonction de leurs implantations.

## Description

L'invention concerne un escalier modulaire constitué de pièces élémentaires compatibles les unes avec les autres et dont l'assemblage se prête à un nombre de combinaisons qui couvre pratiquement tous les cas de figures rencontrés concrètement dans la pratique.

Il existe déjà dans le commerce des escaliers modulaires mais le module,dans les exemples connus,comporte un certain nombre d'éléments intégrés, ce qui le rend encombrant , limite son application et implique une adaptation de l'implantation en fonction du module. On rencontre également des problèmes au niveau de la présentation sur place et de la pose de ces éléments pré-intégrés à l'origine, qui présentent donc un encombrement non négligeable.

La présente invention a pour but de pallier ces inconvénients et concerne un escalier livrable totalement en pièces détachées, que l'utilisateur assemble en fonction de son besoin. Il n'a plus à adapter l'implantation en fonction de l'escalier, mais au contraire, il construit cet escalier à la demande et quelque soit cette implantation.

Elle concerne plus particulièrement un escalier modulaire, caractérisé en ce que chaque pièce élémentaire constitutive de l'escalier est livrable en pièces détachées sous la forme de marches droites de largeur constante, de limons droits munis de logementsd'encastrements destinés à recevoir les extrémités de chaque marche droite., de limons dits de quartier tournant, munis de logements d'encastrements destinés à recevoir les extrémités larges des marches de quartier tournant, et d'un poteau support comportant des logements d'encastrement destinés à recevoir les extrémités étroites de ces marches, les sections terminales de tous ces éléments étant normalisées pour assurer leur assemblage entre elles quelque soit la combinaison choisie.

L'invention sera mieux comprise à l'aide des explications qui vont suivre et des figures jointes parmi lesquelles :
Les figures 1 à 5 représentent schématiquement des pièces élémentaires conformes à l'invention.
Les figures 6 et 7 représentent schématiquement des exemples d'escaliers réalisés au moyen de ces pièces élémentaires.

Pour plus de clarté, les mêmes éléments portent les mêmes références dans toutes les figures.

Comme le montrent les figures 1 et 2, un escalier conforme à l'invention est d'abord constitué par la combinaison de deux limons 1 et 2 portant des encoches 100 dans lesquelles des marches droites md₁, md₂... mdₙ sont encastrées. Il existe deux types de limons, les uns tels que 2 sont destinés à être rendus solidaires d'un mur ou d'une cloison par tout moyen de liaison connu symbolisé sur les figures par les orifices 10, 11 dans lesquels peuvent être précisément introduits ces moyens (des vis par exemple).Pour assurer la rigidité de l'ensemble et garantir sa bonne tenue mécanique, la première et la dernière marche droite de chacun de ces pré- éléments ou modules construits à partir des pièces élémentaires, livrables en pièces détachées, que sont les limons 1, 2 et les marches md₁...mdₙ, sont rendues solidaires, notamment, des limons par un système de vis 12 et 13. Conformément à l'invention, les extrémités de chaque limon présentent une section terminale T normalisée par rapport aux sections des autres extrémités des pièces élémentaires conformes à l'invention, et qui seront décrites ci-dessous. Cette caractéristique permet l'assemblage entre elles de ces pièces par vis 14 et tourillon 15, quelque soit le choix que l'on fait des différentes pièces élémentaires à assembler. On peut prévoir des caches 16 qui viennent enjoliver l'escalier au niveau des sections terminales T qui restent visibles lorsque le montage de l'escalier est terminé.

On a décrit là deux'types de parties droites d'escalier ou ma- dules 20 et 21. Les figures 2 et 3 représentent maintenant deux autres modules constituant deux quartiers tournants22 et 23 tournant respectivement à droite et à gauche. Chacun de ces quartiers est constitué de limons dits "limons de quartier tournant" référencés 24 et 25. Ces derniers comportent des logements dans lesquels s'encastre le côté large(L)des marches de quartier tournant mt₁ à mtₙ tandis que le côté étroit (1) de ces mêmes marches est encastré dans des logements prévus à cet effet dans un poteau support 26. Celui-ci a quatre côtés et il est représenté schématiquement sur la.figure 5 sous différents angles. Comme dans le cas des limons droits décrits précédemment, les limons de quartierstournantsprésentent des sections terminales T normalisées par rapport aux sections terminales des autres pièces élémentaires conformes à l'invention, ce qui rend toutes ces pièces compatibles entre elles. Les limons de quartiers tournants peuvent présenter un profil légèrement arrondi, ce qui, tout en assurant la fonction de support de marches, leur confère une allure plus esthétique.

La figure 5 représente schématiquement un poteau support 26 vu sous différents angles selon ses côtés (a, b) pour la figure 5a, (b, c) pour la figure 5b, (c, d) pour la figure 5c. Un tel poteau support 26 est essentiellement constitué de deux parties,un corps principal 32 à section carré et un prolongement 33 à ce corps 32 de section rectangulaire.

On peut définir donc quatre côtés a, b, c, d, et sur trois de ces côtés, à l'exclusion du côté d, on trouve des logements d'encastrement dans lesquels viennent s'encastrer les côtés étroits(1)des marches mt₁, mt₂, mtₙ.

On trouve un logement d'encastrement en angle 30 in- teressant les côtés b et c, situé pratiquement à la jonction du corps 32 et du prolongement 33. On trouve ensuite un un logement d'encastrement droit 31 sur le côté b et enfin un logement d'encastrement en angle 300 situé à la partie inférieur du poteau 26 sur les faces a et b.

Les hauteurs h entre les logements d'encastrement répondent aux normes en vigueur. La face d ne porte aucun logement d'encastrement. Un logement d'encastrement droit 35 est prévu dans la face c du prolongement 33.

Conformément à l'invention, les poteaux supports 26 présentent des sections T équipées de vis et tourillons compatibles avec les sections terminales T des limons de quartier tournant décrits précédemment.

Les figures 6 et 7 représentent à titre d'exemple non limitatif des montages d'escalier. On y retrouve toutes les pièces élémentaires, décrites précédemment avec, en plus, des gardes corps et un jeu de poteaux intermédiaires.

En fonction de ses besoins, l'utilisateur commande donc les pièces élémentaires conformes à l'invention qui lui sont livrées en pièces détachées. Il les assemble sur place et peut ainsi obtenir à la demande tout escalier qu'il souhaite, parfaitement adaptable à toutes les implantations.

Par exemple, comme le montre la figure 6, il peut s'agir d'un escalier comportant une première partie droite 20 assemblée avec un premier quartier tournant 22 puis un second quartier tournant 23 suivi d'une nouvelle partie droite 21. Un jeu de poteaux intermédiaires complète l'ensemble. Ces poteaux intermédiaires comportent, conformément à l'invention, des sections T équipées de tourillons et de vis qui permettent leur assemblage entre eux-et avec les autres pièces détachées, comme cela a été décrit précédemment. De plus ces poteaux intermédiaires ont des profils adaptés pour venir coiffer le prolongement 33 d'un poteau support 26. C'est le cas, par exemple, du poteau intermédiaire 75 qui présente une fente 76 capable d'assurer cette fonction. C'est également le cas pour les poteauxintermédiaires77 destinés à coopérer avec un limon et qui comportent un profil 78, à profil partiellement fendu, permettant sa liaison précisément avec un limon 1 ou 2. On rencontre également un fourreau de décoration 79 et un support 80 de gardes-corps 85 destinés à être assembléssur un module droit 20 ou 21. Enfin peuvent également être prévus des poteaux de liaison 90 assurant la jonction entre un premier garde corps tels que 8₅ correspondant à un module droit 20 ou 21 et un second garde corps 95 correspondant à un quartier tournant 22.

Un autre exemple non limitatif d'assemblage de pièces élémentaires conformes à l'invention est représenté sur la figure 7. Il s'agit d'un escalier constitué de deux modules droits 20 et 21, d'un quartier tournant 23 avec son poteau support 26. Comme dans l'exemple précédent, un jeu de poteaux intermédiairesl'un 75 à profil fendu 76, l'autre 77 à profil partiellement fendu 78 complète l'ensemble et permet la liaison des gardes corps 85.

On a seulement représenté deux exemplesd'assemblage mais on conçoit aisément qu'une grande variété de réalisations peut être obtenue en mettant en oeuvre un jeu de pièces élémentaires pour constituer des modules également assemblés entre eux pour aboutir à un escalier qui s'adapte parfaitement à toutes implantations.Une caractéristique importante doit être notée, caractéristique qui contribue précisément au caractère universel des escaliers modulaires conformes à l'invention. Ceux-ci comportent uniquement une combinaison de modules droits mettant en oeuvre des marches de largeur (L) constante et de quartier tournant mettant en oeuvre des marches d'angle sans qu'intervienne un module d'interface liant l'un à l'autre, en effet les quartiers tournants conformes à l'invention, vu en plan sont inscriptibles dans un carré.

Les avantages présentés par l'invention sont nombreux. La réalisation des pièces élémentaires conforme à l'invention se prête parfaitement à une fabrication en série. Ensuite leur stockage et leur transport sont simplifiés. L'utilisateur, à partir de la nomenclature des pièces,peut construire lui-même son schéma d'escalier et commander les pièces élémentaires nécessaires à sa réalisation. Il en résulte pour chaque poste, un gain de temps et un gain d'argent, ceci en sauvegardant néanmoins un caractère personnalisé à l'ensemble et une allure agréable à l'oeil.

## Revendications

1. Escalier modulaire, caractérisé en ce que chaque pièce élémentaire constitutive de l'escalier est livrable en pièces détachées, sous la forme de marches droites(md1... md ) de largeur (L) constante, de limons droits (1, 2) munis de logements d'encastrements (100) destinés à recevoir les extrémités de chaque marche droite (md₁...mdₙ), de limons .de quartiers tournants droits (22) ou gauche (23) munis de logements d'encastrements (40) destinés à recevoir les extrémités larges (L) des marches (mt₁...mtₙ) de quartiers tournants ;d'un poteau support (26)comportant des logements d'encastrementsdestinés à recevoir les extrémités étroites (1) des marches (mt₁...mtₙ); ces éléments présentant des sections terminales (T) normalisées de telle sorte que leur assemblage entre eux soit possible quelque soit la combinaison choisie.

2. Escalier modulaire selon la revendication 1, caractérisé en ce que les poteaux supports (26) comportent quatre côtés (a, b, c, d) et se divisent en un corps (32) et un prolongement (33) à ce corps (32), les logements d'encastrements destinés à recevoir les extrémités étroites (1) des marches (mt₁...mtₙ) étant soit en angle (30 et 300), intéressant respectivement les côtés (b, c) et les côtés (a, b) du corps (32), soit droit (35) réalisé sur le côté (b) du corps (32) et sur le côté (c) du prolongement (33).

3. Escalier modulaire selon l'une des revendications 1 et 2, caractérisé en ce qu'il comporte en outre des gardes corps (85) destinés à coopérer avec les limons droits (1, 2).

4. Escalier modulaire selon l'une des revendications 1 et 2, caractérisé en ce qu'il comporte en outre des gardes corps (95), destinés à coopérer avec les limons (24, 25) des quartiers tournants (22 et 23).

5. Escalier modulaire selon l'une des revendications 2 à 4, caractérisé en ce qu'il comporte en outre un jeu de poteaux intermédiaires (75, 79), destinés à assurer la liaison entre les gardes-corps (85, 95), les limons droits (1, 2), les limons de quartiers tournants (24, 25), les poteaux support (26).,. ces poteaux intermédiaires comportant chacun respectivement un profil présentant une fente (76) et un profil partiellement fendu (76), et présentant également des sections terminales (T) normalisées de telle sorte que leur assemblage avec les autres pièces élémentaires soit possible quelque soit la combinaison choisie.

6. Escalier modulaire selon l'une des revendications 2 à 5, caractérisé en ce qu'il comporte en outre des poteaux de liaison (90) assurant la jonction entre un premier et un second garde-corps (80, 95).

7. Escalier modulaire selon l'une des revendications précédentes,caractérisé en ce qu'il comporte en outre des fourreaux (79), destiné à masquer les poteaux support (26).

8. Escalier selon l'une des revendications précédentes, caractérisé en ce qu'il comporte en outre des caches (16) destiné à recouvrir les sections visibles des limons (1, 2, 22, 23) lorsque l'assemblage des pièces élémentaires est terminé.

9. Escalier selon l'une des revendications précédentes, caractérisé en ce que les quartiers tournants (22, 23), vus en plan,sont inscriptibles dans un carré.
